# EUROPÄISCHE PATENTSCHRIFT

(11) **EP 1 878 979 B1**
(45) Veröffentlichungstag und Bekanntmachung des Hinweises auf die Patenterteilung: **11.08.2010**
(21) Anmeldenummer: 07013538.9
(22) Anmeldetag: 11.07.2007
(51) Int. Cl.: F24F 11/00

(54) **Verfahren und Vorrichtung zum kontrollierten Lüften gegen Schimmelbildung**
Method and device for controlled ventilation against mildew
Procédé et dispositif destinés à la ventilation contrôlée contre la moisissure

(30) Priorität: 14.07.2006 DE 102006032858
(43) Veröffentlichungstag der Anmeldung: 16.01.2008
(73) Patentinhaber: Penning, Josef, 49744 Geeste-Osterbrock (DE)
(72) Erfinder: Penning, Josef, 49744 Geeste-Osterbrock (DE)
(74) Vertreter: Werner, Anne-Estelle

(56) Entgegenhaltungen:
- EP-A- 0 313 169
- DE-A1- 4 112 198
- DE-A1- 19 952 519
- US-A- 5 082 173

## Beschreibung

Die vorliegende Erfindung bezieht sich auf ein Verfahren und eine Vorrichtung zum kontrollierten Lüften eines Raumes.

Im Zuge der verstärkten Renovierung und Sanierung von Altbauten hat es sich in der Zwischenzeit als Problem herausgestellt, dass verstärkt Feuchtigkeitsprobleme auftreten, insbesondere in der Form von Schimmelpilzbildung. Bei der Sanierung oder Renovierung von Altbauten steht die Wärmedämmung im Vordergrund. In vielen Fällen werden vor allem neue Fenster eingebaut, die nicht nur eine höhere Wärmedämmung als zuvor aufweisen, sondern auch dichter schließen. Auf eine Anpassung der Belüftungssituation wird bisher wenig Wert gelegt.

Die EP 0 313 169 A1 behandelt die Belüftung von geschlossenen Räumen zur Steuerung der relativen Luftfeuchtigkeit, z. B. bei Gewächshäusern. Dort wird als Kriterium eine relative Luftfeuchtigkeit herangezogen, die sich aus der Dampfkonzentration am Taupunkt einer Kältebrücke zur Dampfkonzentration des Taupunktes der Innenluft berechnet. Dieser Wert wird mit der gemessenen relativen Luftfeuchtigkeit im Inneren verglichen, um einen Ventilator oder eine Klimaanlage anzustellen.

In der US 5,082,173 geht es um die Belüftung eines Passivhauses. Dort wird als Grundkriterium für die Steuerung der relativen Luftfeuchtigkeit innerhalb des Hauses ein so genanntes Mischverhältnis (mixratio MR) ausgerechnet, d.h. das Verhältnis von Dampfmasse zu trockener Luftmasse. Dieses Verhältnis wird sowohl für die Innen- als auch für die Außenluft aus den Innen- und Außentemperaturen sowie den relativen Luftfeuchtigkeiten der Innen- und Außenluft berechnet. Falls das Verhältnis bei der Außenluft kleiner ist als das Verhältnis bei der Innenluft, wird gelüftet. In einem weiteren Steuerungsmodus für die relative Luftfeuchtigkeit wird der Taupunkt an der Fensterscheibe, der aus der Wärmedämmung und der Außentemperatur berechnet wird, zugrunde gelegt. Als Zielgröße wird ein Taupunkt der Innenluft gewählt, der fünf Grad unterhalb des Taupunktes der Fensterscheibe liegt. Es wird so viel gelüftet, dass der tatsächliche Taupunkt diese Zielgröße nie überschreitet.

Aus der DE 199 52 519 A1 ist eine Ventilatorsteuerung bekannt, bei der einerseits eine maximale innere relative Luftfeuchtigkeit eingestellt wird und andererseits die Temperaturen innen und außen, die relativen Luftfeuchtigkeiten innen und außen sowie die Oberflächentemperatur einer für Schimmelbildung gefährdeten Stelle gemessen werden. Für die Steuerung des Ventilators werden aus diesen Größen die Partialdrücke innen und außen, der Sättigungsdruck innen sowie die Taupunktstemperatur innen berechnet. Grundvoraussetzung für das Einschalten des Ventilators ist, dass die relative Luftfeuchtigkeit innen den eingestellten Grenzwert überschritten hat. Ist dies der Fall, wird gelüftet, wenn entweder der Partialdruck innen größer als der Partialdruck außen ist oder wenn die Taupunktstemperatur der Innenluft größer ist als die Oberflächentemperatur der von Schimmelbildung bedrohten Stelle ist.

Eine Aufgabe der vorliegenden Erfindung ist es, ein Verfahren und eine Vorrichtung zur Verfügung zu stellen, die es erlauben, effizienter die Gefahr von Feuchtigkeitsschäden in Räumen zu verringern.

Diese Aufgabe wird gelöst durch ein Verfahren zum kontrollierten Lüften eines Raumes mit den Schritten:
a. Bestimmung der minimalen Oberflächentemperatur des Raumes;
b. Messen der Temperatur außerhalb und innerhalb des Raumes sowie der relativen Luftfeuchtigkeit außerhalb und innerhalb des Raumes;
c. Bestimmen einer zur Vermeidung von Kondensation der Feuchtigkeit innerhalb des Raumes maximal zulässigen relativen Luftfeuchtigkeit in Abhängigkeit der minimalen Oberflächentemperatur und der Temperatur innerhalb des Raumes;
d. Berechnen einer durch Lüften innerhalb des Raumes minimal erreichbaren relativen Luftfeuchtigkeit in Abhängigkeit der Temperatur außerhalb des Raumes, der Temperatur innerhalb des Raumes und der relativen Feuchtigkeit außerhalb des Raumes; und
e. Veranlassen eines Lüftvorgangs, falls sowohl die relative Luftfeuchtigkeit innerhalb des Raumes höher als die berechnete maximal zulässige relative Luftfeuchtigkeit liegt als auch die minimal erreichbare relative Luftfeuchtigkeit unterhalb der maximal zulässigen relativen Luftfeuchtigkeit liegt.

Ein wichtiger Schritt besteht darin, die minimale Oberflächentemperatur innerhalb des Raumes zu bestimmen, da von ihr abhängt, ob in dem Raum, und zwar als erstes an der Stelle, an der die Oberflächentemperatur am niedrigsten ist, Feuchtigkeit kondensiert. Indem man zusätzlich die Temperatur innerhalb und außerhalb des Raumes überwacht, kann die aktuell maximal zulässige relative Luftfeuchtigkeit berechnet werden, bei der nirgendwo in dem Raum Feuchtigkeit kondensieren würde. In Abhängigkeit von der Innenraumtemperatur variiert außerdem die Sättigung der Raumluft mit Feuchtigkeit. Aus diesen Angaben lässt sich die maximal zulässige relative Luftfeuchtigkeit, bei der Kondensation vermieden werden kann, bestimmen. Wenn nun die tatsächliche relative Luftfeuchtigkeit innerhalb des Raumes die maximal zulässige relative Luftfeuchtigkeit übersteigt, wird ein Lüftvorgang veranlasst. Sobald die relative Luftfeuchtigkeit innerhalb des Raumes wieder unterhalb der aktuellen maximal zulässigen relativen Luftfeuchtigkeit liegt, wird der Lüftvorgang beendet.

Das hier beschriebene Verfahren erlaubt ein gezieltes Lüften, sobald eine Gefahr von Feuchtigkeitskondensation besteht, aber dennoch die Luftfeuchtigkeit durch Lüften nicht zusätzlich gesteigert werden würde, wie es z. B. bei außergewöhnlich schwülem Wetter oder Regen der Fall wäre. Dadurch können Feuchtigkeitsschäden, insbesondere Schimmelpilzbildung wirksam vermieden werden. Da nach Erreichen einer zulässigen relativen Luftfeuchtigkeit innerhalb des Raumes das Lüften beendet wird, wird zudem gleichzeitig gewährleistet, dass möglichst wenig Energie durch zu ausgiebiges Lüften verschwendet wird.

Es sei darauf hingewiesen, dass sich das hier beschriebene Verfahren nicht nur für das Lüften eines einzelnen Raumes eignet, sondern auch für das Belüften einer Wohnung oder eines ganzen Gebäudes. Wahlweise kann dann dieses Verfahren in jedem Raum, in den Räumen mit besonders großer Gefahr von Kondensation von Feuchtigkeit oder nur in dem Raum mit der größten Gefahr von Kondensation durchgeführt werden. Bei klimatischen Bedingungen, bei denen die Außentemperatur niedriger als die Temperatur innerhalb des betreffenden Raumes ist, ist die Gefahr der Kondensation von Feuchtigkeit aus der Innenluft besonders groß an Stellen schlechter Wärmedämmung.

Es sei ferner darauf hingewiesen, dass hier und im Folgenden zwar mit der relativen Luftfeuchtigkeit gearbeitet wird, da dies in der Klimatechnik die übliche Kenngröße für Luftfeuchtigkeit ist. Diese muss aber nicht unmittelbar gemessen oder berechnet werden, sondern kann aus anderen Kenngrößen wie beispielsweise absolute Luftfeuchtigkeit, spezifische Feuchte, Wassergehalt u.a. problemlos durch Umrechnen gewonnen werden und umgekehrt.

Dank dem beschriebenen Verfahren lassen sich bei sanierten bzw. renovierten Altbauten bei minimalem Heizenergieeinsatz Feuchtigkeitsschäden wirkungsvoll vermeiden. Auch bei Neubauten, die nach ihrer Fertigstellung in der Regel noch recht feucht sind, lässt sich dank dem hier beschriebenen Verfahren Heizenergie sparen, da nur dann gelüftet wird, wenn die Gefahr von Feuchtigkeitskondensation besteht.

In einfachsten Ausführungsformen des Verfahrens wird das Veranlassen eines Lüftvorgangs und dessen Beendigung durch ein visuelles und/oder akustisches Signal einem Bewohner oder sonstigem Nutzer des jeweiligen Raumes angezeigt. Die Effizienz des Verfahrens lässt sich aber dadurch steigem, dass automatisch eine Lüftereinheit betrieben wird.

In einer bevorzugten Ausführungsform wird der minimale Wärmedurchgangskoeffizient des Raumes unter Berücksichtigung des zugehörigen Wärmeübergangswiderstandes bestimmt und daraus sowie aus der Temperatur innerhalb des Raumes und außerhalb des Raumes die aktuelle minimale Oberflächentemperatur berechnet. Der Wärmedurchgangskoeffizient U[W/m²K] ist in der DIN 4108 definiert und ist für die einzelnen Stellen des Raumes in der Regel bekannt. Der Wärmeübergangswiderstand R_{SI}[m²K/W] ist in der DIN EN ISO 6949 festgelegt mit R_{SI}=0,10m²K/W für einen Wärmestrom in Aufwärtsrichtung, mit R_{SI}=0,13m²K/W für einen horizontalen Wärmestrom und mit R_{SI}=0,17m²K/W für einen Wärmestrom in Abwärtsrichtung, je nach dem, ob sich die betreffende Stelle an einer Seitenwand, an der Decke oder am Boden befindet. Die Stelle mit dem maximalen Wärmedurchgangskoeffizienten U ist die Stelle, an der der geringste Wärmedämmeffekt feststellbar ist, mit anderen Worten die thermische Schwachstelle des Raumes. Die Oberflächentemperatur TiO lässt sich in Abhängigkeit vom Wärmedurchgangskoeffizienten U und dem Wärmeübergangswiderstand R_{SI} aus $TiO = Ti - \left(T-Ta\right) ⋅ {R}_{si} ⋅ U$ mit Ti der Temperatur innerhalb des Raumes und Ta der Temperatur außerhalb des Raumes berechnen.

Eine Kondensation findet zuerst an der oder den Stellen mit minimaler Oberflächentemperatur statt. Je nachdem, ob die Außentemperatur höher als die Innentemperatur ist oder umgekehrt, kann sich die minimale Oberflächentemperatur an unterschiedlichen Stellen in einem Raum einstellen. Ist es innerhalb des Raumes wärmer als außerhalb, findet sich die minimale Oberflächentemperatur an der oder den Stellen mit maximalem Wärmedurchgangskoeffizienten. Wenn die Temperatur aber außerhalb des Raumes höher ist als innerhalb, stellt sich die minimale Oberflächentemperatur an den Stellen mit minimalem Wärmedurchgangskoeffizienten ein.

Im Folgenden seien der Wärmedurchgangskoeffizient U und der Wärmeübergangswiderstand R_{Sl} zur Wärmedurchgangszahl *Uf* = 10·R_{Sl}·U zusammengefasst. Es sei darauf hingewiesen, dass, beispielsweise für den Fall einer niedrigeren Temperatur innerhalb als außerhalb des Raumes, eine Stelle mit dem geringsten Wärmedurchgangskoeffizienten U aufgrund des Einflusses der Wärmestromrichtung, erfasst durch den Wärmeübergangswiderstand R_{SI}, zu einer höheren Oberflächentemperatur führen kann als eine Stelle mit etwas höherem Wärmedurchgangskoeffizienten bei anderer Wärmestromrichtung. In diesem Fall ist vorzugsweise die Stelle maßgeblich, die zu der niedrigeren Oberflächentemperatur führt, also die Stelle mit der minimalen Wärmedurchgangszahl Uf. Sollte die Wärmestromrichtung einer Stelle mit niedrigem Wärmedurchgangskoeffizienten nicht eindeutig sein, kann man den Mittelwert der in Frage kommenden Wärmeübergangswiderstände zugrunde legen. Eine höhere Sicherheit in Bezug auf eventuelle Feuchtigkeitskondensation erreicht man, indem man den niedrigsten der in Frage kommenden Wärmeübergangswiderstände zugrunde legt.

Der Vorteil der hier beschriebenen Vorgehensweise besteht darin, dass auf aufwendige separate Messungen der Oberflächentemperatur verzichtet werden kann. Diese ist insbesondere dann von Bedeutung, wenn sich die thermische Schwachstelle des Raumes an einer nur schwer oder nicht zugänglichen Stelle befindet, wie etwa hinter einem Einbauschrank.

Vorteilhafterweise wird ein Lüftvorgang veranlasst, falls nicht nur die relative Luftfeuchtigkeit innerhalb des Raumes höher als die berechnete maximal zulässige relative Luftfeuchtigkeit liegt, sondern auch die Temperatur außerhalb des Raumes geringer ist als die Temperatur innerhalb des Raumes. Durch Abkühlen der Rauminnentemperatur wird bei den häufigsten Wetterbedingungen zumindest in den mitteleuropäischen Breiten der Sättigungsgrad der Luft mit Feuchtigkeit reduziert, so dass die relative Luftfeuchtigkeit innerhalb des Raumes sinkt.

Bevorzugt wird eine maximale Temperatur festgelegt und wird zusätzlich gelüftet, falls die Temperatur innerhalb des Raumes die festgelegte maximale Temperatur übersteigt und die Temperatur außerhalb des Raumes diese unterschreitet. Dadurch wird nicht nur der Sättigungsgrad der Luft mit Feuchtigkeit und damit die relative Luftfeuchtigkeit innerhalb des Raumes reduziert, sondern außerdem gewährleistet, dass die Innentemperatur eine bestimmte Temperatur nicht übersteigt, was beispielsweise bei Elektronik- oder Computerräumen, in Museen, Lagerräumen, aber auch für das Wohlbefinden der in den Räumen befindlichen Menschen von Bedeutung sein kann.

In weiteren Ausgestaltungen des Verfahrens wird ein Temperatursollbereich festgelegt und wird bei Über- oder Unterschreiten dieses Temperatursollbereichs innerhalb des Raumes zusätzlich gekühlt oder geheizt. Dies kann wiederum manuell oder automatisch geschehen. Wird der jeweilige Raum hauptsächlich von Menschen genutzt, kann sich der Temperatursollbereich daran orientieren, in welchem Temperaturbereich sich diese Menschen besonders wohl oder zumindest noch behaglich fühlen. Bei Gegenständen oder elektronischen Geräten orientiert sich der Temperatursollbereich an den für diese Gegenstände oder elektronischen Gerate zulässigen Temperaturen.

Ähnlich dem Temperatursollbereich kann auch ein Soll bereich der relativen Luftfeuchtigkeit festgelegt werden und kann bei Über- oder Unterschreiten dieses Sollbereichs der relativen Luftfeuchtigkeit innerhalb des Raumes zusätzlich die Raumluft entfeuchtet oder befeuchtet werden, wobei sich der gewählte Wertebereich ebenfalls nach der Nutzung des Raumes richtet.

Besonders bevorzugt ist es, bei Anwendung einer Verfahrensvariante mit Sollbereich den Sollbereich insbesondere in Bezug auf die relative Luftfeuchtigkeit so zu wählen, dass bei Einhaltung des Sollbereichs in der Regel die aktuelle relative Luftfeuchtigkeit innerhalb des Raumes unterhalb der berechneten maximal zulässigen entsprechenden relativen Luftfeuchtigkeit liegen sollte.

Bei der Nutzung des Raumes hauptsächlich durch Menschen wird vorteilhafterweise ein Grenzwert für den Kohlendioxidgehalt festgelegt, der Kohlendioxidgehalt innerhalb des Raumes gemessen und wird bei Überschreiten des Grenzwertes gelüftet wird. Da ein zu hoher Kohlendioxidgehalt gesundheitsschädlich sein kann, kann es in dieser Ausführungsform auch zu Lüftungsvorgängen kommen, wenn die aktuelle relative Luftfeuchtigkeit innerhalb des Raumes unterhalb der berechneten maximal zulässigen relativen Luftfeuchtigkeit liegt.

Außerdem wird diese Aufgabe gelöst durch eine Vorrichtung zum kontrollierten Lüften eines Raumes mit
- einer Temperaturmesseinheit zum Messen der Temperatur innerhalb des Raumes;
- einer Temperaturmesseinheit zum Messen der Temperatur außerhalb des Raumes;
- einer Feuchtigkeitsmesseinheit zum Messen der relativen Luftfeuchtigkeit innerhalb des Raumes;
- einer Feuchtigkeitsmesseinheit zum Messen der relativen Luftfeuchtigkeit außerhalb des Raumes;
- einer Einheit zum Veranlassen eines Lüftungsvorgangs; und
- einer Steuereinheit, die derart eingerichtet ist, dass sie eine zur Vermeidung von Kondensation der Feuchtigkeit innerhalb des Raumes maximal zulässigen relativen Luftfeuchtigkeit in Abhängigkeit der minimalen Oberflächentemperatur und der Temperatur innerhalb des Raumes bestimmt wird sowie eine durch Lüften innerhalb des Raumes minimal erreichbaren relativen Luftfeuchtigkeit in Abhängigkeit der Temperatur außerhalb des Raumes und der Temperatur innerhalb des Raumes berechnet wird und dass sie die Einheit zum Veranlassen eines Lüftungsvorgangs aktiviert, falls sowohl die relative Luftfeuchtigkeit innerhalb des Raumes höher als die berechnete maximal zulässige relative Luftfeuchtigkeit liegt als auch die minimal erreichbare relative Luftfeuchtigkeit unterhalb der maximal zulässigen relativen Luftfeuchtigkeit liegt.

Mittels der Messeinheiten können die Temperaturen innerhalb und außerhalb des Raumes sowie die relative Luftfeuchtigkeit innerhalb und außerhalb des Raumes kontinuierlich oder in bestimmten Zeitabständen gemessen werden. Die Messergebnisse werden an die Steuereinheit weitergegeben und dort ausgewertet: In Abhängigkeit der minimalen Oberflächentemperatur, die entweder, wie bereits beschrieben, aus den gemessenen Temperaturen, dem Wärmedurchgangskoeffizienten und dem Wärmeübergangswiderstand bestimmt werden kann, wird die maximal zulässige relative Luftfeuchtigkeit berechnet und mit dem gemessenen Wert verglichen. Außerdem wird unter Berücksichtigung der minimalen Oberflächentemperatur des Raumes und der Temperaturen innerhalb und außerhalb des Raumes sowie der relativen Luftfeuchtigkeit außerhalb des Raumes die durch Lüften minimal erreichbare relative Luftfeuchtigkeit innerhalb des Raumes berechnet.

Falls nicht nur die relative Luftfeuchtigkeit innerhalb des Raumes höher als die berechnete maximal zulässige relative Luftfeuchtigkeit liegt, sondern auch die relative Luftfeuchtigkeit außerhalb des Raumes geringer ist als die relative Luftfeuchtigkeit innerhalb des Raumes, wird die Einheit zum Veranlassen eines Lüftvorgangs aktiviert, um ein Kondensieren der Feuchtigkeit aus der Rauminnenluft und langfristig Feuchtigkeitsschäden und Schimmelpilzbildung zu vermeiden. Falls die gemessene relative Luftfeuchtigkeit unter der berechneten relativen Luftfeuchtigkeit liegt, wird die Einheit zum Veranlassen eines Lüftvorgangs nicht aktiviert bzw. deaktiviert, falls sie bereits aktiviert war, um insbesondere in den kalten Jahreszeiten Energie zu sparen.

Fakultativ kann eine Temperaturmesseinheit vorgesehen sein, die an gefährdeten Stellen innerhalb des Raumes die aktuelle Oberflächentemperatur misst und diesen Wert als minimale Oberflächentemperatur an die Steuereinheit weitergibt, oder die vorhandene Temperaturmesseinheit zum Messen der Innentemperatur kann zusätzlich so genutzt werden. Eine solche Ausführungsform ist besonders geeignet, wenn die Stellen mit besonders guter und besonders schlechter Wärmedämmung, an denen sich also bei unterschiedlichen Temperaturbedingungen die minimale Oberflächentemperatur einstellt, gut zugänglich sind.
Bei der Einheit zum Veranlassen eines Lüftungsvorgangs kann es sich um eine Signaleinheit handeln, die über akustische und/oder visuelle Signale Nutzer des Raumes darauf hinweist, dass gelüftet werden muss. In einer bevorzugten Ausführungsform ist aber die Einheit zum Veranlassen eines Lüftungsvorgangs als automatische Lüftereinheit ausgebildet. Dadurch werden Feuchtigkeitsschäden wirkungsvoller vermieden.

Vorteilhafterweise weist die Vorrichtung eine Heizeinheit und/oder eine Kühleinheit auf und ist die Steuereinheit derart eingerichtet ist, dass sie die Heizeinheit oder die Kühleinheit aktiviert, falls die Temperatur innerhalb des Raumes einen festgelegten Temperatursollbereich unter- oder überschreitet.

Vorzugsweise weist die Vorrichtung eine Luftbefeuchtereinheit und/oder eine Luftentfeuchtereinheit auf und ist die Steuereinheit derart eingerichtet, dass sie die Luftbefeuchtereinheit oder die Luftentfeuchtereinheit aktiviert, falls die relative Luftfeuchtigkeit innerhalb des Raumes einen festgelegten Sollbereich der relativen Luftfeuchtigkeit unter- oder überschreitet.

Insbesondere für den Einsatz in hauptsächlich von Menschen genutzten Räumen weist die Vorrichtung vorteilhafterweise eine Kohlendioxidmesseinheit auf und ist die Steuereinheit derart eingerichtet ist, dass sie die Einheit zum Veranlassen eines Lüftungsvorgangs aktiviert, falls der Kohlendioxidgehalt innerhalb des Raumes einen festgelegten Grenzwert des Kohlendioxidgehalts überschreitet.

Die vorliegende Erfindung soll unter Bezugnahme auf ein bevorzugtes Ausführungsbeispiel näher erläutert werden. Dazu zeigen
- Figur 1: ein Flussdiagramm einer Ausführungsform des Verfahrens zum kontrollierten Lüften eines Raumes;
- Figur 2: eine schematische Darstellung einer Ausführungsform einer Vorrichtung zum kontrollierten Lüften eines Raumes;
- Figur 3: verschiedene Anzeigen einer Ausführungsform einer Vorrichtung zum kontrollierten Lüften eines Raumes;
- Figur 4: ein Behaglichkeitsdiagramm; und
- Figuren 5a,b: Flussdiagramme zur Ermittlung der minimalen Oberflächentemperatur.

Die Figur 1 zeigt ein Flussdiagramm einer bevorzugten Ausführungsform des Verfahrens zum kontrollierten Lüften eines Raumes, bei der auch der Kohlendioxidgehalt der Luft und die Einhaltung eines behaglichen Raumklimas berücksichtigt werden. Dabei ist außerdem der Energieverbrauch minimiert, da es keine überflüssigen Lüftungsvorgänge gibt.

Um Feuchtigkeitsschäden durch Wasserdampfkondensation innerhalb von Gebäuden oder einzelnen Räumen zu vermeiden, wird im vorliegenden Beispiel sichergestellt, dass die Raumluft maximal eine relative Luftfeuchtigkeit von 80% hat, wenn sie auf die Temperatur der kältesten Oberfläche abgekühlt wird, und die maximal zulässige relative Luftfeuchtigkeit innerhalb des Raumes entsprechend berechnet. In anderen Ausführungsformen des Verfahrens können auch andere Grenzwerte als 80% relative Luftfeuchtigkeit bei der Temperatur der kältesten Oberfläche gewählt werden. Dabei sollte berücksichtigt werden, dass je näher der Grenzwert bei 100% ist, desto größer die Gefahr ist, dass Feuchtigkeit an kalten Oberflächen kondensiert. Je weiter der Grenzwert von 100% entfernt ist, desto höher ist der Heizenergieverbrauch, da es öfter und länger zu Lüftvorgängen kommt. Diese beiden Aspekte sind bei der Wahl dieses Grenzwertes für die jeweilige tatsächlich Durchführung des Verfahrens gegeneinander abzuwägen.

Die Oberflächentemperatur hängt von der Außenlufttemperatur Ta, die im Schritt 101 gemessen wird, von der Innenlufttemperatur Ti, die in Schritt 102 gemessen wird, und von der zuvor erläuterten Wärmedurchgangszahl Uf ab, die bei der Einrichtung des Lüftungssystems bestimmt und in der Steuereinheit eingestellt wird (siehe auch Schritt 104). Der in die Wärmedurchgangszahl einfließende Wärmedurchgangskoeffizient U hängt von der Bausubstanz ab, insbesondere von deren Wärmeleitfähigkeit und Dicke. Die Wärmedurchgangszahl Uf kann bei Bedarf auch experimentell ermittelt werden, indem man im Bereich mit dem schlechtesten Wärmedurchgangskoeffizienten oder - ggf. in Bereichen mit sehr schlechtem Wärmedurchgangskoeffizienten, um die Stelle mit der niedrigsten Oberflächentemperatur zu finden - die Oberflächentemperatur misst und daraus und aus der Temperaturdifferenz zwischen innen und außen Uf errechnet: $Uf - 10 ⋅ \left(Ti-min⁢TiO\right) / \left(Ti-Ta\right)$ mit Ti Temperatur innen, Ta Temperatur außen und minTiO minimale Oberflächentemperatur innen. Um die Genauigkeit der experimentellen Ermittlung von Uf zu erhöhen, sollte dies an einem Tag geschehen, an dem die Temperaturdifferenz zwischen innen und außen ca. 20° oder mehr beträgt, möglichst wenig Wind weht und zu einer Tageszeit, zu der die Gebäudeaußenhülle nicht durch die Sonne erhitzt wurde. Im Folgenden wird dann der ermittelte Uf-Wert zugrunde gelegt, um in Abhängigkeit von Ti und Ta die jeweils aktuelle minimale Oberflächentemperatur minTiO zu bestimmen.

Die minimale Oberflächentemperatur lässt sich auch aus den gemessenen Temperaturen innerhalb und außerhalb des Raumes in Verbindung mit dem Wärmedurchgangskoeffizienten und dem Wärmeübergangswiderstand R_{SI}, wie bereits angesprochen, bestimmen. Dazu wird zunächst, wie in Figur 5a in Schritt 201 dargestellt, der Wärmedurchgangskoeffizient an unterschiedlichen Stellen im Raum festgestellt und die Temperatur Ti innerhalb und Ta außerhalb des Raumes gemessen (Schritt 203). Je nachdem, ob die Innentemperatur Ti oder die Außentemperatur Ta höher ist (Schritt 205), wird unterschiedlich weiterverfahren. Falls die Innentemperatur Ti größer als die Außentemperatur Ta ist, wird die minimale Oberflächentemperatur über min*TiO* = *Ti* - (*Ti* - *Ta*) *· R_{SI} · U*ₘₐₓ bestimmt, wobei *U*ₘₐₓ der größte ermittelte Wärmedurchgangskoeffizient ist (Schritt 207). Falls umgekehrt die Außentemperatur Ta größer als die Innentemperatur Ti ist, wird die minimale Oberflächentemperatur min TiO als min *TiO* = *Ta* - (*Ta* - *Ti*) · *R_{SI}* · *U*ₘᵢₙ bestimmt, wobei *U*ₘᵢₙ der kleinste ermittelte Wärmedurchgangskoeffizient ist (Schritt 209). Um die minimale Oberflächentemperatur noch genauer zu bestimmen, kann man den Einfluss des Wärmeübergangswiderstandes *R_{SI}* stärker berücksichtigen, indem man nicht den maximalen oder minimalen Wärmedurchgangskoeffizienten, sondern den maximalen oder minimalen Wert für das Produkt aus Wärmedurchgangskoeffizient und jeweiligem Wärmeübergangswiderstand in die Bestimmung der minimalen Oberflächentemperatur minTiO einfließen lässt.

In einer vereinfachten Ausführungsform, die in dem Flussdiagramm aus Figur 5b dargestellt ist, wird nicht danach differenziert, ob die aktuell gemessene Innentemperatur über der aktuell gemessenen Außentemperatur liegt oder umgekehrt, sondern jedes Mal ein Wert für die minimale Oberflächentemperatur sowohl für den kleinsten als auch für den größten ermittelten Wärmedurchgangskoeffizienten berechnet (Schritt 211). Als aktuelle minimale Oberflächentemperatur minTiO wird mit dem niedrigsten errechneten Wert weitergearbeitet (213).

Parallel zu den Temperaturen Ti und Ta werden im in Figur 1 dargestellten Beispiel auch die relative Luftfeuchtigkeit innen rFi und außen rFa sowie der Kohlendioxidgehalt der Raumluft gemessen (siehe Schritte 101, 102, 103) und jeweils in eine zentrale Steuereinheit eingespeist (siehe 104). Neben Uf ist in dieser zentralen Steuereinheit bereits der Grenzwert für den zulässigen Kohlendioxidgehalt der Raumluft eingestellt. In Deutschland beispielsweise ist der zulässige Kohlendioxidgehalt für geschlossene Räume in Industrienormen, z.B. der DIN 1946-6 festgelegt, demnach er in Wohnungen nicht höher als 0,15 Vol.-% sein darf. In der Frischluft liegt er bei ca. 0.02-0,03 Vol.-%.

Ferner sind bereits vom Benutzer eingegeben eine angestrebte Solltemperatur Tisoll, die einzuhaltende minimale relative Luftfeuchtigkeit min3rFi und die einzuhaltende maximale relative Luftfeuchtigkeit max3rFi innerhalb des Raumes, die auf keinen Fall unter- bzw. überschritten werden sollen. Außerdem sind Temperatur- und relative Feuchtigkeitswerte T1opt bis T4opt und rF1opt bis rF4opt eingestellt, die einen optimalen Behaglichkeitsbereich definieren, und Temperatur- und relative Feuchtigkeitswerte T1beh bis T8beh und rF1 beh bis rFbeh8, die eine Behaglichkeitsbereich definieren. In Figur 4 ist beispielhaft ein derartiges Behaglichkeitsdiagramm mit üblichen Werten dargestellt. Das innere Viereck mit den Eckwertepaaren 1, 2, 3, 4 definiert den optimalen Behaglichkeitsbereich. Um den optimalen Behaglichkeitsbereich herum befindet sich der einfache Behaglichkeitsbereich, der durch die Eckwertpaare 1 bis 8 definiert wird. Außerhalb des einfachen Behaglichkeitsbereiches ist es entweder unbehaglich feucht oder unbehaglich trocken oder auch unbehaglich kalt unterhalb von 16°C oder unbehaglich warm oberhalb von 27°C. Es sei darauf hingewiesen, dass die einzelnen Eckwertpaar in dem Behaglichkeitsdiagramm durch Geraden miteinander verbunden sind, die es erlauben, für jeweils eine bestimmte Temperatur zu berechnen, in welchem relativen Luftfeuchtigkeitsbereich man sich im optimalen oder einfachen Behaglichkeitsbereich befindet, und umgekehrt.

Eine weitere Möglichkeit, eine angenehme Temperatur im Raum zu gewährleisten, besteht darin, nicht auf die Rauminnenlufttemperatur, sondern auf die gefühlte Temperatur zurückzugreifen. Dazu wird für die einzelnen Flächen des Raumes mit unterschiedlichen U-Werten die jeweilige aktuelle Oberflächentemperatur ermittelt und diese zu einem mittleren Oberflächentemperaturwert zusammengefasst. Dieser wird seinerseits mit der Lufttemperatur innerhalb des Raumes gemittelt, um die gefühlte Temperatur zu erhalten. Heiz-, Kühl- und Lüftvorgänge können dann im Bezug auf einen Sollwert für die gefühlte Temperatur gesteuert werden.

Im in Figur 1 dargestellten Beispiel werden in der zentralen Steuereinrichtung aus den gemessenen Daten und den eingestellten Daten die maximal zulässige relative Luftfeuchtigkeit innerhalb des Raumes zur Vermeidung von Kondensation bzw. Tauwasservermeidung maxTaurFi $max ⁢ TaurFi = min ⁢ \left(\left(80⋅{10}^{7.5 ⁢ \left(\frac{Ti - \left(Ti-Ta\right) ⋅ 0 , 1 ⋅ Uf}{237 , 3 + Ti - \left(Ti-Ta\right) ⋅ 0 , 1 ⋅ Uf}-\frac{Ti}{237 , 3 + Ti}\right)}\right);100\right) ,$ und
die minimal durch Lüften mögliche relative Luftfeuchtigkeit min2rFi $min ⁢ 2 ⁢ rFi = min ⁢ \left(rFa⋅{10}^{7 , 5 ⋅ \left(\frac{Ta}{237 , 3 + Ta}⁢\frac{Ti}{237 , 3 + Ti}\right)};100\right) ,$ berechnet. Außerdem werden noch die aktuelle maximale und minimale relative Luftfeuchtigkeit maxrFibeh, minrFibeh und die maximale Temperatur maxTibeh und die minimale Temperatur minTibeh aus dem Behaglichkeitsdiagramm ermittelt, bei der es im Raum noch behaglich ist.

Im Folgenden wird nun zunächst geprüft, ob die aktuelle Innentemperatur Ti dem Solltemperaturwert Tsoll entspricht oder nicht (siehe Schritt 106). Dabei kann im Übrigen als Tsoll die minimale Temperatur minTibeh festegelegt sein. Falls die Innentemperatur Ti unter der Solltemperatur Tsoll und unter der Außentemperatur Ta liegt, wird die Temperatur durch Lüften erhöht (siehe 107, 128). Falls es draußen kälter als drinnen ist, wird geheizt (siehe 108). Falls die Innentemperatur ohnehin über der Solltemperatur liegt, wird ein Heizvorgang beendet, sofern einer im Gange war (siehe 105).

In einem folgenden Verfahrensabschnitt wird geprüft, ob die Innentemperatur Ti im Bereich der maximal behaglichen Temperatur maxTibeh liegt oder nicht (siehe 110). Falls die Innentemperatur Ti über der maximal behaglichen Temperatur maxTibeh und über der Außentemperatur Ta liegt, wird die Temperatur durch Lüften reduziert (siehe 111, 128). Falls es draußen wärmer als drinnen ist, wird gekühlt (siehe 112). Falls die Innentemperatur ohnehin unter der maximal behaglichen Temperatur liegt, wird ein Kühlvorgang beendet, sofern einer im Gange war (siehe 109).

Anschließend wird die relative Luftfeuchtigkeit rFi innerhalb des Raumes näher untersucht. Falls die relative Luftfeuchtigkeit innerhalb des Raumes oder die durch Lüften minimal erreichbare relative Luftfeuchtigkeit min2rFi unter der minimal einzuhaltenden relativen Luftfeuchtigkeit innerhalb des Raums minrFi liegt, wird gelüftet (siehe 113, 128). Dabei kann man minrFi bei Berücksichtigung des Behaglichkeitsfeldes als die minimal behagliche relative Luftfeuchtigkeit minrFibeh definieren oder sonst als den eingestellten Wert min3rFi definieren.

Falls hingegen sowohl die relative Luftfeuchtigkeit innerhalb des Raumes rFi als auch die durch Lüften minimal erreichbare relative Luftfeuchtigkeit min2rFi über minrFi liegen (siehe 113), wird außerdem geprüft, ob rFi kleiner der maximal einzuhaltenden relativen Luftfeuchtigkeit innerhalb des Raumes maxrFi und kleiner min2rFi ist und ob die maximal behagliche Temperatur maxTibeh unterhalb der Außentemperatur Ta liegt (siehe 114). Dabei kann man maxrFi bei Berücksichtigung des Behaglichkeitsfeldes als die maximal behagliche relative Luftfeuchtigkeit maxrfibeh definieren oder sonst als den eingestellten Wert max3rFi definieren. Ist mindestens eine dieser Bedingungen nicht erfüllt, wird gelüftet (siehe 128). Sind alle diese Bedingungen erfüllt, wird ggf. die Luft mithilfe eines Luftbefeuchters oder eins Luftentfeuchters be- oder entfeuchtet (siehe 115 bis 120).

Mit der in diesem Beispiel gewählten Vorgehensweise wird einerseits gewährleistet, dass bei zu trockener Raumluft nur gelüftet wird, wenn dadurch die minimal erforderliche relative Luftfeuchtigkeit innerhalb des Raumes minrFi erreicht werden kann, da sonst dauernd gelüftet und ggf. geheizt werden müsste. Andererseits wird bei zu feuchter Raumluft nur gelüftet, wenn die Temperatur der Außenluft geringer ist als die maximale Raumlufttemperatur maxTibeh, bei der noch Behaglichkeit gegeben ist.

Falls man erstmal nicht lüftet, wird je nach dem, ob die relative Innenluftfeuchtigkeit rFi unterhalb der minimal einzuhaltenden relativen Luftfeuchtigkeit minrFi liegt oder nicht (siehe 116), die Raumluft befeuchtet (siehe 117) oder nicht bzw. ggf. ein Befeuchtungsvorgang beendet (siehe 115). Falls keine Luftbefeuchtung notwendig ist, wird noch geprüft, ob eventuell ein Luftentfeuchtungsvorgang notwendig ist, weil die durch Lüften minimal erreichbare relative Luftfeuchtigkeit min2rFi noch oberhalb der maximal einzuhaltenden relativen Luftfeuchtigkeit maxrFi liegt (siehe 118, 119, 120).

Falls keine Luftentfeuchtung notwendig ist, wird nacheinander geprüft, ob die aktuelle relative Raumluftfeuchtigkeit rFi unterhalb der maximal zulässigen relativen Raumluftfeuchtigkeit zur Tauwasservermeidung maxTaurFi liegt oder nicht (siehe 122), ob die minimal einzuhaltende Raumluftfeuchtigkeit minrFi größer als die maximal zulässige relative Luftfeuchtigkeit maxTaurFi ist (siehe 123) oder ob die minimal durch Lüften erreichbare relative Luftfeuchtigkeit min2rFi größer als maxTaurFi ist (siehe 124). Falls keine dieser Bedingungen erfüllt ist, wird gelüftet (siehe 128). Ansonsten wird geprüft, ob sowohl die Innentemperatur Ti unter der Außentemperatur Ta und der Temperatur T4opt aus dem Behaglichkeitsdiagramm liegt als auch min2rFi kleiner als maxTaurFi ist (siehe 121). Falls nicht alle drei Bedingungen erfüllt sind, muss gelüftet werden (siehe 128). Ansonsten wird für den Fall, dass ein Kohlendioxidmessgerät vorgesehen ist (siehe 125), anhand des gemessenen Kohlendioxidgehalts entschieden, ob nicht dennoch gelüftet werden muss, um den Kohlendioxidgehalt in der Raumluft zu senken (siehe 126, 127). Anschließend geht das Verfahren damit weiter, dass erneut die Außen- und Innentemperatur, die relative Luftfeuchtigkeit innen und außen sowie der Kohlendioxidgehalt innen gemessen wird. Danach werden die zu berechnenden Daten erneut errechnet und wie beschrieben mit den eingestellten Daten verglichen.

In Figur 2 ist schematisch eine Ausführungsform einer Vorrichtung 1 zur Durchführung des eben beschriebenen Verfahrens dargestellt. Sie weist eine Messkomponente 2 zur Messung der Außentemperatur sowie der relativen Luftfeuchtigkeit der Außenluft auf, eine Messkomponente 3 zur Messung der Innentemperatur sowie der relativen Luftfeuchtigkeit der Raumluft auf und eine Messeinheit 4 zu Messung des Kohlendioxidgehalts der Raumluft. Die Messeinheiten 2, 3, 4 sind mit einer zentralen Steuerung 7 verbunden, die die Messergebnisse wie zuvor beschrieben auswertet und unter Berücksichtigung der oben genannten eingestellten Daten die weiteren mit der Steuerung 7 verbundenen Einheiten ansteuert, nämlich den Heizer 8, den Kühler 9, den automatischen Lüfter 10, der den Raum ggf. mit Außenluft versorgt, den Luftbefeuchter 11 und den Luftentfeuchter 12. Die Messungen mithilfe der Messkomponenten 2, 3, 4 können kontinuierlich oder in periodischen Abständen durchgeführt werden. Die mit der Steuerung 7 verbundenen Einheiten 8 - 12 können ständig in Abhängigkeit von den aktuellen Messwerten nachgesteuert werden oder auch nur, wenn sich bei den Messwerten Abweichungen ergeben, die bestimmte Grenzwerte überschreiten, wobei diese Grenzwerte hinreichend große Änderungen bei den Temperatur- und/oder Feuchtigkeitsverhältnissen indizieren, die ein Ein-, Aus- oder Umstellen einer oder mehrere der Einheiten 8 - 12 erforderlich machen.

Die Steuerung 7 im hier dargestellten Beispiel hat als zusätzliche Eigenschaft, dass sie die eingestellten Daten und die gemessenen Werte und/oder die berechneten Daten und/oder die ausgeführten Aktionen, d.h. wann welche der Einheiten 8, 9, 10, 11, 12 angesteuert wurde, protokollieren kann. Über eine Schnittstelle zu einem Computer 5 können diese Informationen während des Betriebes der Vorrichtung 1 oder auch nachträglich auf einen angeschlossenen Computer 5 übertragen werden. Über den angeschlossenen Computer 5 können auch die einzustelfenden Daten eingegeben werden. Es kann aber auch eine Eingabemöglichkeit unmittelbar an Steuerung 7 oder an der Anzeige 6 vorgesehen sein.

Außerdem weist die in Figur 2 dargestellte Vorrichtung 1 eine Anzeige 6 auf, die zur Information der Raumnutzer dient und beispielsweise für den Fall, dass der automatische Lüfter defekt ist oder keiner vorgesehen sein sollte, den Raumnutzem anzeigt, dass durch Fensteröffnen gelüftet werden muss.

In Figur 3 sind einige Beispiele für verschiedene Anzeigen 61, 63, 65, 67 dargestellt. Bei der Anzeige 61 handelt es sich um die Übersichtsanzeige einer Vorrichtung, die dem kontrollierten Lüften aller Räume eines Einfamilienhauses oder einer Wohnung dient. In jedem Raum sind eine Messeinheit zum Messen der Innentemperatur und eine zum Messen der relativen Luftfeuchtigkeit innerhalb des Raumes vorgesehen, deren aktuelle Messergebnisse auf der Anzeige angegeben werden. Die Messgeräte innerhalb der Räume sollten vorteilhafterweise so angebracht werden, dass sie keiner direkten Sonneneinstrahlung ausgesetzt sind und sich auch nicht in der Nähe von Wärmequellen befinden, aber möglichst von Raumluft umströmt werden, um die Messungen möglichst wenig zu verfälschen.

Falls einige Räume nicht feuchtigkeitsgefährdet sein sollten, kann dort auch auf Messungen verzichtet werden und die Messgeräte weggelassen werden. Indem außerdem darauf geachtet wird, die Zwischentüren möglichst offen zu lassen, kann die Anzahl der Messgeräte weiter reduziert werden.

Ebenso ist in jedem Raum ein Kohlendioxidmessgerät vorgesehen, dessen aktuelles Messergebnis ebenfalls für jeden Raum angezeigt wird.

Im vorliegenden Beispiel sind zusätzlich zum Messgerät zum Messen der Außenlufttemperatur für die Räume, deren thermische Schwachstelle mit niedrigster Wärmedurchgangszahl nicht an einer Außenwand bzw. einem Fenster liegt, sondern an einer Innenwand, zur Bestimmung der Oberflächentemperatur Temperaturmessgeräte auf der der Schwachstelle entgegen gesetzten Wandseite des angrenzenden Raums vorgesehen. Falls der angrenzende Raum ebenfalls hinsichtlich der Temperatur überwacht wird, kann das Messergebnis des vorhandenen Innentemperatur Messgerätes verwendet werden. Beim Messgerät zur Messung der Außenlufttemperatur ist zu beachten, dass es nicht der direkten Sonneneinstrahlung ausgesetzt sein sollte. Bevorzugt ist es an der Nordseite des Gebäudes angebracht. Außerdem sollten auch andere Einflüsse, die die Messung verfälschen könnten, wie etwa warme Abluft in der Nähe des Messgeräts, vermieden werden. Dies gilt ebenfalls für das Messgerät zu Messung der relativen Luftfeuchtigkeit der Außenluft, das mit dem Messgerät zur Messung der Außenlufttemperatur in einem gemeinsamen Außenmessgerät integriert sein kann. Falls in einem Raum die Wärmedurchgangszahl von Fußbodenplatten, die auf dem Erdboden ausgelegt sind, ausschlaggebend ist, kann zur Bestimmung der Oberflächentemperatur auch eine Außentemperatur von in mitteleuropaischen Breiten ca. 8°C bis 12°C vorgegeben werden und auf die Messung verzichtet werden. Auch die Messergebnisse der Außenmessgeräte werden auf der Anzeige 61 angezeigt.

Für den normalen Hausbewohner ist vor allem die Spalte von Interessen, in der für jeden Raum die notwenige Aktion wie z.B. Lüften, Heizen, Kühlen, Entfeuchten, Befeuchten oder auch keine/ok angegeben wird, sowie die Spalte in der die gegenwärtig eingestellte Soll-Raumtemperatur für jeden Raum angegeben wird, die vom Hausbenutzer auch umgestellt werden kann. Im vorliegenden Beispiel werden diese Aktionen zentral von der Steuerung der Vorrichtung durchgeführt. Die übrigen Spalten sind überwiegend für das Wartungspersonal wichtig, insbesondere die Kennungen der Messgeräte, die Wärmedurchgangszahlen Uf, die Oberflächentemperaturen und die maximalen und minimalen relativen Luftfeuchtigkeiten.

Eine weitere Anzeige ist die Raumanzeige 63, in der Details für einen bestimmten Raum angegeben sind. Abgesehen von der Wärmedurchgangszahl Uf, der minimalen Oberflächentemperatur, der minimalen und der maximalen relativen Luftfeuchtigkeit, dem maximalen Kohlendioxidgehalt und der Kennungszahlen der Messgeräte in diesem Raum, die zumeist schon in der Übersichtsanzeige 61 dargestellt waren, sind hier die Eckwertpaare des Behaglichkeitsdiagramms für diesen Raum angegeben, die je nach Nutzung des Raumes oder persönlichen Vorlieben des Hauptnutzers dieses Raums geändert werden können. Außerdem besteht im hier gezeigten Ausführungsbeispiel die Möglichkeit, für jeden Wochentag und für feiertags (die Feiertage werden in Feiertagsanzeige 65 angezeigt) zeitabhängig zwei verschiedene Normal- bzw. Solltemperaturen anzugeben. Um diese Vorgaben umsetzen zu können, verfügt die Steuerung zusätzlich über eine Uhr- und eine Kalenderfunktion. Aktuelle Uhrzeit, Datum und Wochentag werden in der Grundanzeige 61 angezeigt. Für den Fall mehrtätiger Abwesenheit besteht auch die Möglichkeit, eine gesonderte Solltemperatur einzugeben, wie aus der Abwesenheitsanzeige 6 ersichtlich ist. Durch diese ausdifferenzierte Temperatursteuerung lässt sich noch effizienter Energie sparen.

Die Vorrichtung zum kontrollierten Lüften kann auf verschiedenste Weise ausgeführt sein. Beispielsweise kann es mit nur einem Außen- und einem Innenmessgerät ausgestattet sein, um nur einen bestimmten Raum oder auch eine Wohnung, in der üblicherweise wegen offener Türen die Luft zirkulieren kann. Im Falle einer Wohnung sollte das Innengerät in einem Raum installiert werden, in dem besonders viel Feuchtigkeit produziert wird, z.B. im Badezimmer, um besonders effizient Feuchtigkeitsschäden zu vermeiden. Falls ein Kohlendioxidmessgerät vorgesehen ist, sollte es in dem Raum der Wohnung installiert werden, in dem am häufigsten und längsten Menschen aufhalten. Bei manuellem Lüften, Heizen etc. sollte die Steuerung bzw. deren Anzeige so in der Wohnung positioniert werden, dass die Anzeige gut sichtbar bzw. man einen Warnton überall gut hören kann.

Die energieeffizienteste Nutzung erreicht man aber mit einem automatischen Belüftungssystem und einen automatischen Betrieb ggf. weitere vorhandener Einheiten wie etwas Kühl- oder Heizeinheit, Befeuchtungs- oder Entfeuchtungseinheit. Zur optimalen Energieeinsparung beim Lüftungswärmebedarf wird nämlich dank dem hier beschriebenen Verfahren die Vorrichtung derart gesteuert, dass sie nur aktiv wird, wenn tatsächlich ein Luftwechsel vonnöten ist. Besonders vorteilhaft ist in diesem Zusammenhang, wenn man zum Beispiel bei einer Wohnung die Zuluft über die Schlafräume durch die Wohnräume über die Nassräume wie Küche oder Bad wieder abführt. Denn so erhält man bei minimaler Lüftung ein angenehmes Raumklima in der gesamten Wohnung. Insbesondere in diesem Fall würde ein Kohlendioxidgehaltmessgerät ausreichen, das in dem Raum angebracht ist, aus dem die Wohnungsluft abgeführt wird, z.B. der Küche oder das Bad. Denn dieser Raum wird von der Luft mit dem höchsten Kohlendioxidgehalt durchströmt.

Mittels der hier beschriebenen Vorrichtung und des Verfahrens wird außerdem erreicht, dass auch bei undichten Gebäuden eine Lüftung nur stattfindet, wenn sie notwendig ist. Auch eine Absenkung der Raumtemperaturen führt nicht zu Feuchtigkeitsschäden wie etwa Schimmelbildung, da bei Erreichen der Grenzwerte für die relative Luftfeuchtigkeit ein Lüftungsvorgang veranlasst wird.

Die hier beschriebene Vorrichtung kann für alle Anwendungen genutzt werden, bei denen ein oder mehrere Räume innerhalb eines bestimmten Klimabereichs betrieben werden sollen und die Gefahr von Feuchtigkeitsschäden ausgeschlossen werden soll, also nicht nur Wohnungen und Wohnhäuser oder Büros, sondern auch Lagerhallen, Stallungen und ähnliches.

### Bezugszeichen

- 1: Vorrichtung zum kontrollierten Lüften
- 2: Messkomponente Temperatur und relative Luftfeuchtigkeit außen
- 3: Messkomponente Temperatur und relative Luftfeuchtigkeit innen
- 4: Messeinheit Kohlendioxidgehalt innen
- 5: Computer
- 6: Anzeige
- 7: Steuerung
- 8: Heizer
- 9: Kühler
- 10: Lüfter
- 11: Luftbefeuchter
- 12: Luftentfeuchter
- 61: Übersichtsanzeige
- 63: Raumanzeige
- 65: Feiertagsanzeige
- 67: Abwesenheitsanzeige
- 101 - 128: Verfahrensschritte
- 201 - 213: Verfahrensschritte
- minTiO: minimale Oberflächentemperatur
- Ta: Außentemperatur
- Ti: Innentemperatur
- rFa: relative Luftfeuchtigkeit außerhalb
- rFi: relative Luftfeuchtigkeit innerhalb
- maxTaurFi: maximal zulässige relative Luftfeuchtigkeit
- min2rFi: minimal erreichbare relative Luftfeuchtigkeit
- Uₘᵢₙ: minimaler Wärmedurchgangskoeffzient
- Uₘₐₓ: maximaler Wärmedurchgangskoeffizient
- T1 opt-T4opt: den optimalen Temperaturbereich definierende Temperaturen
- T1beh-T8beh: den behaglichen Temperaturenbereich definierende Temperaturen
- rF1opt-rF4opt: den optimalen Luftfeuchtigkeitsbereich definierende relative Luftfeuchtigkeiten
- rF1beh-rF8beh: den behaglichen Luftfeuchtigkeitsbereich definierende relative Luftfeuchtigkeit

## Patentansprüche

1. Verfahren zum kontrollierten Lüften eines Raumes mit den Schritten:
a. Bestimmung der minimalen Oberflächentemperatur (minTiO) des Raumes (104):
b. Messen der Temperatur außerhalb (Ta) und innerhalb (Ti) des Raumes sowie der relativen Luftfeuchtigkeit außerhalb (rFa) und innerhalb (rFi) des Raumes (101, 102);
c. Bestimmen einer zur Vermeidung von Kondensation der Feuchtigkeit innerhalb des Raumes maximal zulässigen relativen Luftfeuchtigkeit (maxTaurFi) in Abhängigkeit der minimalen Oberflächentemperatur (minTiO) und der Temperatur (Ti) innerhalb des Raumes (104);
d. Berechnen einer durch Lüften innerhalb des Raumes minimal erreichbaren relativen Luftfeuchtigkeit (min2rFi) in Abhängigkeit der Temperatur (Ta) außerhalb des Raumes, der Temperatur (Ti) innerhalb des Raumes und der relativen Feuchtigkeit (rFa) außerhalb des Raumes (104); und
e. Veranlassen eines Lüftvorgangs, falls sowohl die relative Luftfeuchtigkeit (rFi) innerhalb des Raumes höher als die berechnete maximal zulässige relative Luftfeuchtigkeit (maxTaurFi) liegt als auch die minimal erreichbare relative Luftfeuchtigkeit (min2rFi) unterhalb der maximal zulässigen relativen Luftfeuchtigkeit (maxTaurFi) liegt (122, 123, 128).

2. Verfahren nach Anspruch 1, **dadurch gekennzeichnet, dass** die aktuelle minimale Oberflächentemperatur (minTiO) aus der Temperatur innerhalb (Ti) des Raumes und außerhalb (Ta) des Raumes sowie bei höheren Temperaturen innerhalb (Ti) als außerhalb (Ta) des Raumes in Abhängigkeit vom maximalen Wärmedurchgangskoeffizienten (U) des Raumes und bei höheren Temperaturen außerhalb (Ta) als innerhalb (Ti) des Raumes in Abhängigkeit vom minimalen Wärmedurchgangskoeffizienten (U) des Raumes unter Berücksichtigung des zugehörigen Wärmeübergangswiderstandes (R_{SI}) bestimmt wird (104).

3. Verfahren nach Anspruch 1 oder 2, **dadurch gekennzeichnet, dass** ein Lüftvorgang veranlasst wird, falls nicht nur die relative Luftfeuchtigkeit (rFi) innerhalb des Raumes höher als die berechnete maximal zulässige relative Luftfeuchtigkeit (maxTaurFi) liegt, sondern zusätzlich die Temperatur (Ta) außerhalb des Raumes geringer ist als die Temperatur (Ti) innerhalb des Raumes (121).

4. Verfahren nach einem der Ansprüche 1 bis 3, **dadurch gekennzeichnet, dass** eine maximale Temperatur (maxTibeh, T4opt) festgelegt wird und zusätzlich gelüftet wird, falls die Temperatur (Ti) innerhalb des Raumes die festgelegte maximale Temperatur (maxTibeh, T4opt) übersteigt und die Temperatur (Ta) außerhalb des Raumes diese unterschreitet (110, 111, 121).

5. Verfahren nach einen der Ansprüche 1 bis 4, **dadurch gekennzeichnet, dass** ein Temperatursollbereich (T1 opt-T4opt, T1 beh-T8beh) festgelegt wird und bei Über- oder Unterschreiten dieses Temperatursollbereichs (T1opt-T4opt, T1beh-T8beh) innerhalb des Raumes zusätzlich gekühlt oder geheizt wird (105-112).

6. Verfahren nach einem der Ansprüche 1 bis 5, **dadurch gekennzeichnet, dass** ein Sollbereich (rF1opt-rF4opt, rf1beh-rF8beh) der relativen Luftfeuchtigkeit festgelegt wird und bei Über- oder Unterschreiten dieses Sollbereichs (rF1 opt-rF4opt, rf1 beh-rF8beh) der relativen Luftfeuchtigkeit innerhalb des Raumes zusätzlich die Raumluft entfeuchtet oder befeuchtet wird (115-120).

7. Verfahren nach einem der Ansprüche 1 bis 6, dass ein Grenzwert (maxCO2) für den Kohlendioxidgehalt festgelegt wird, der Kohlendioxidgehalt innerhalb des Raumes gemessen wird und bei Überschreiten des Grenzwertes gelüftet wird (125-128).

8. Vorrichtung (1) zum kontrollierten Lüften eines Raumes mit
- einer Temperaturmesseinheit (3) zum Messen der Temperatur (Ti) innerhalb des Raumes;
- einer Temperaturmesseinheit (2) zum Messen der Temperatur (Ta) außerhalb des Raumes;
- einer Feuchtigkeitsmesseinheit (3) zum Messen der relativen Luftfeuchtigkeit (rFi) innerhalb des Raumes;
- einer Feuchtigkeitsmesseinheit (2) zum Messen der relativen Luftfeuchtigkeit (rFa) außerhalb des Raumes;
- einer Einheit (6, 10) zum Veranlassen eines Lüftungsvorgangs; und
- einer Steuereinheit (7), die derart eingerichtet ist, dass sie eine zur Vermeidung von Kondensation der Feuchtigkeit innerhalb des Raumes maximal zulässigen relativen Luftfeuchtigkeit (maxTaurFi) in Abhängigkeit der minimalen Oberflächentemperatur (TiO) und der Temperatur (Ti) innerhalb des Raumes bestimmt wird sowie eine durch Lüften innerhalb des Raumes minimal erreichbaren relativen Luftfeuchtigkeit (min2rFi) in Abhängigkeit der Temperatur (Ta) außerhalb des Raumes und der Temperatur (Ti) innerhalb des Raumes berechnet wird und dass sie die Einheit (6, 10) zum Veranlassen eines Lüftungsvorgangs aktiviert, falls sowohl die relative Luftfeuchtigkeit (rFi) innerhalb des Raumes höher als die berechnete maximal zulässige relative Luftfeuchtigkeit (maxTaurFi) liegt als auch die minimal erreichbare relative Luftfeuchtigkeit (min2rFi) unterhalb der maximal zulässigen relativen Luftfeuchtigkeit (maxTaurFi) liegt.

9. Vorrichtung nach Anspruch 8, **dadurch gekennzeichnet, dass** die Einheit (6, 10) zum Veranlassen eines Lüftungsvorgangs als automatische Lüftereinheit (10) ausgebildet ist.

10. Vorrichtung nach Anspruch 8 oder 9, **dadurch gekennzeichnet, dass** sie eine Heizeinheit (8) und/oder eine Kühleinheit (9) aufweist und die Steuereinheit (7) derart eingerichtet ist, dass sie die Heizeinheit (8) oder die Kühleinheit (9) aktiviert, falls die Temperatur (Ti) innerhalb des Raumes einen festgelegten Temperatursollbereich (T1opt-T4opt, T1beh-T8beh) unter- oder überschreitet.

11. Vorrichtung nach einem der Ansprüche 8 bis 10, **dadurch gekennzeichnet, dass** sie eine Luftbefeuchtereinheit (11) und/oder eine Luftentfeuchtereinheit (12) aufweist und die Steuereinheit (7) derart eingerichtet ist, dass sie die Luftbefeuchtereinheit (11) oder die Luftentfeuchtereinheit (12) aktiviert, falls die relative Luftfeuchtigkeit (rFi) innerhalb des Raumes einen festgelegten Sollbereich (rF1opt-rF4opt, rf1beh-rF8beh) der relativen Luftfeuchtigkeit unter- oder überschreitet.

12. Vorrichtung nach einem der Ansprüche 8 bis 11, **dadurch gekennzeichnet, dass** sie eine Kohlendioxidmesseinheit (4) aufweist und die Steuereinheit (7) derart eingerichtet ist, dass sie die Einheit (6, 10) zum Veranlassen eines Lüftungsvorgangs aktiviert, falls der Kohlendioxidgehalt innerhalb des Raumes einen festgelegten Grenzwert (maxCO2) des Kohlendioxidgehalts überschreitet.

## Claims

1. A method for the controlled ventilation of a room, comprising the steps of:
a) determining a minimum surface temperature (minTiO) of the room (104);
b) measuring the temperature outside (Ta) and inside (Ti) of the room, and the relative air moisture outside (rFa) and inside (rFi) of the room (101, 102);
c) determining a relative air moisture (maxTaurFi) maximally admissible to avoid condensation of the moisture inside of the room, as a function of the minimum surface temperature (minTiO) and the temperature (Ti) inside of the room (104);
d) calculating a minimum relative air moisture (min2rFi) achievable inside of the room by means of ventilation as a function of the temperature (Ta) outside of the room, the temperature (Ti) inside of the room and the relative air moisture (rFa) outside of the room (104); and
e) initiating a ventilation operation if both the relative air moisture (rFi) inside of the room is higher than the calculated maximum admissible relative air moisture (maxTaurFi) and the minimum achievable relative air moisture (min2rFi) is below the maximum admissible relative air moisture (maxTaurFi) (122, 123, 128).

2. The method according to claim 1, **characterized in that** the current minimum surface temperature (minTiO) is determined from the temperature inside (Ti) of the room and outside (Ta) of the room, and at higher temperatures inside (Ti) than outside (Ta) of the room, as a function of the maximum heat transfer coefficient (U) of the room, and at higher temperatures outside (Ta) of the room than inside (Ti) of the room, as a function of the minimum heat transfer coefficient (U) of the room while taking the associated thermal transition resistance (R_{SI}) into consideration (104).

3. The method according to claim 1 or 2, **characterized in that** a ventilation operation is initiated if not only the relative air moisture (rFi) inside of the room is higher than the calculated maximum admissible relative air moisture (maxTaurFi), but also the temperature (Ta) outside of the room is lower than the temperature (Ti) inside of the room (121).

4. The method according to any one of claims 1 to 3, **characterized in that** a maximum temperature (maxTibeh, T4opt) is predefined, and ventilation is additionally initiated if the temperature (Ti) inside of the room exceeds the predefined maximum temperature (maxTibeh, T4opt), and the temperature (Ta) outside of the room falls short of the latter (110, 111, 121).

5. The method according to any one of claims 1 to 4, **characterized in that** a temperature setpoint range (T1opt-T4opt, T1beh-T8beh) is predefined, and if said temperature setpoint range (T1opt-T4opt, T1beh-T8beh) is exceeded or fallen short of inside of the room, additional cooling or heating (105-112) is carried out.

6. The method according to any one of claims 1 to 5, **characterized in that** a setpoint range (rF1opt-rF4opt, rf1beh-rF8beh) for the relative air moisture is predefined, and if said setpoint range (rF1opt-rF4opt, rf1beh-rF8beh) of the relative air moisture is exceeded or fallen short of inside of the room, the air in the room is additionally demoisturized or moisturized (115-120).

7. The method according to any one of claims 1 to 6, **characterized in that** a limit value (maxCO2) for the carbon dioxide content is predefined, the carbon dioxide content inside of the room is measured, and if the limit value is exceeded, ventilation is initiated (125-128).

8. An apparatus (1) for the controlled ventilation of a room, comprising:
- a temperature measuring unit (3) for measuring the temperature (Ti) inside of the room;
- a temperature measuring unit (2) for measuring the temperature (Ta) outside of the room;
- a moisture measuring unit (3) for measuring the relative air moisture (rFi) inside of the room;
- a moisture measuring unit (2) for measuring the relative air moisture (rFa) outside of the room;
- a unit (6, 10) for initiating a ventilation operation; and
- a control unit (7) adapted in such a manner that it determines a relative air moisture (maxTaurFi) maximally admissible to avoid condensation of the moisture inside of the room, as a function of the minimum surface temperature (minTiO) and the temperature (Ti) inside of the room, and calculates a minimum relative air moisture (min2rFi) achievable inside of the room by means of ventilation as a function of the temperature (Ta) outside of the room and the temperature (Ti) inside of the room, and in that it activates the unit (6, 10) to initiate a ventilation operation if both the relative air moisture (rFi) inside of the room is the higher than the calculated maximum admissible relative air moisture (maxTaurFi) and the minimum achievable relative air moisture (min2rFi) is below the maximum admissible relative air moisture (maxTaurFi).

9. The apparatus according to claim 8, **characterized in that** the unit (6, 10) for initiating a ventilation operation is configured as an automatic ventilating unit (10).

10. The apparatus according to claim 8 or 9, **characterized in that** it includes a heating unit (8) and/or a cooling unit (9), and the control unit (7) is adapted in such a manner that it activates the heating unit (8) or the cooling unit (9) if the temperature (Ti) inside of the room exceeds or falls short of a predefined temperature setpoint range (T1opt-T4opt, T1beh-T8beh).

11. The apparatus according to any one of claims 8 to 10, **characterized in that** it includes an air moisturizing unit (11) and/or an air demoisturizing unit (12), and the control unit (7) is adapted in such a manner that it activates the air moisturizing unit (11) or the air demoisturizing unit (12) if the relative air moisture (rFi) inside of the room falls short of or exceeds a predefined setpoint range (rF1opt-rF4opt, rf1beh-rF8beh) for the relative air moisture.

12. The apparatus according to any one of claims 8 to 11, **characterized in that** it includes a carbon dioxide measuring unit (4), and the control unit (7) is adapted in such a manner that it activates the unit (6, 10) to initiate a ventilation operation if the carbon dioxide content inside of the room exceeds a predefined limit value (maxCO2) for the carbon dioxide content.

## Revendications

1. Procédé d'aération contrôlée d'une pièce selon les étapes suivantes:
a. Détermination de la température minimale de la surface (minTiO) de la pièce (104);
b. Mesure de la température à l'extérieur (Ta) et à l'intérieur (Ti) de la pièce, ainsi que de l'humidité relative de l'air à l'extérieur (rFa) et à l'intérieur (rFi) de la pièce (101,102);
c. Détermination du maximum tolérable de l'humidité relative de l'air (maxTaurFi) en relation avec la température minimale de la surface (minTiO) et de la température (Ti) à l'intérieur de la pièce (104) pour éviter la condensation de l'humidité à l'intérieur de celle-ci;
d. Calcul du minimum de l'humidité relative de l'air (min2rFi) pouvant être atteint par aération, par rapport à la température (Ta) à l'extérieur de la pièce, à la température (Ti) à l'intérieur de la pièce et à l'humidité relative à l'extérieur de la pièce (104); et
e. Déclenchement d'un processus d'aération, si l'humidité relative de l'air (rFi) à l'intérieur de la pièce se trouve supérieure au maximum tolérable calculé pour l'humidité relative de l'air (maxTaurFi), ainsi que si le minimum accessible de l'humidité relative de l'air (min2rFi) est inférieur au maximum tolérable de l'humidité relative de l'air (maxTaurFi) (122, 123, 128).

2. Procédé selon la revendication 1, **caractérisé par le fait que** la température minimale actuelle de la surface (minTiO) est déterminée par la température à l'intérieur (Ti) de la pièce et à l'extérieur (Ta) de la pièce, et dans le cas de températures plus élevées à l'intérieur (Ti) qu'à l'extérieur (Ta) de la pièce en relation avec le coefficient de transmission surfacique (U) maximal de la pièce, ainsi que dans le cas de températures plus élevées à l'extérieur (Ta) qu'à l'intérieur (Ti) de la pièce en relation avec le coefficient de transmission surfacique (U) minimal en tenant compte de la résistance thermique d'échanges superficiels (R_{SI}) correspondante (104).

3. Procédé selon la revendication 1 ou 2, **caractérisé par le fait qu'**un processus d'aération est déclenché, si non seulement l'humidité relative de l'air (rFi) à l'intérieur de la pièce est supérieure au maximum tolérable calculé de l'humidité relative de l'air (maxTaurFi), mais aussi si la température (Ta) à l'extérieur de la pièce est inférieure à la température (Ti) à l'intérieur de la pièce (121).

4. Procédé selon l'une des revendications 1 à 3, **caractérisée par le fait qu'**une température maximale (maxTibeh, T4opt) est fixée et qu'il y a aération supplémentaire, si la température (Ti) à l'intérieur de la pièce dépasse la température maximale (maxTibeh, T4opt) fixée et que la température (Ta) à l'extérieur de la pièce est inférieure à celle-ci (110, 111, 121).

5. Procédé selon l'une des revendications 1 à 4, **caractérisé par le fait qu'**un intervalle défini de la température (T1opt-T4opt, T1beh-T8beh) est fixé et que si la température (Ti) à l'intérieur de la pièce est en-dehors de cet intervalle défini (T1opt-T4opt, T1beh-T8beh) vers le haut ou vers le bas, celle-ci est davantage réfrigérée ou chauffée.

6. Procédé selon l'une des revendications 1 à 5, **caractérisé par le fait qu'**un intervalle défini (rF1opt-rF4opt, rF1beh-rF8beh) de l'humidité relative de l'air est fixé et que si l'humidité relative de l'air (rFi) à l'intérieur de la pièce est en-dehors de cet intervalle défini (rF1opt-rF4opt, rF1beh-rF8beh) vers le haut ou vers le bas, l'air ambiant y est davantage déshumidifié ou humidifié.

7. Procédé selon l'une des revendications 1 à 6, **caractérisé par le fait qu'**une valeur limite (maxCO2) du taux de dioxyde de carbone est fixée, et que la pièce est aérée (125-128) quand cette valeur limite est dépassée.

8. Dispositif (1) pour l'aération contrôlée d'une pièce avec
- une unité de mesure de la température (3) pour mesurer la température (Ti) à l'intérieur de la pièce;
- une unité de mesure de la température (2) pour mesurer la température (Ta) à l'extérieur de la pièce;
- une unité de mesure de l'humidité (3) pour mesurer l'humidité relative de l'air (rFi) à l'intérieur de la pièce;
- une unité de mesure de l'humidité (2) pour mesurer l'humidité relative de l'air (rFa) à l'extérieur de la pièce;
- une unité (6, 10) pour le déclenchement d'un processus d'aération; et
- une unité de contrôle (7) installée de façon qu'elle détermine - pour éviter la condensation de l'humidité à l'intérieur de la pièce - le maximum tolérable de l'humidité relative de l'air (maxTaurFi) en relation avec la température minimale de la surface (minTiO) et la température (Ti) à l'intérieur de la pièce, qu'elle calcule un minimum de l'humidité relative de l'air (min2rFi) à l'intérieur de la pièce qui peut être atteint par aération, en relation avec la température (Ta) à l'extérieur de la pièce et la température (Ti) à l'intérieur de la pièce, et qu'elle active l'unité (6, 10) pour le déclenchement d'un processus d'aération, si non seulement l'humidité relative de l'air (rFi) à l'intérieur de la pièce se trouve au-dessus du maximum tolérable calculé de l'humidité relative de l'air (maxTaurFi) mais aussi si le minimum accessible de l'humidité relative de l'air (min2rFi) est en-dessous du maximum tolérable de l'humidité relative de l'air (maxTaurFi).

9. Dispositif selon la revendication 8, **caractérisé par le fait que** l'unité (6, 10) pour le déclenchement d'un processus d'aération est développée comme unité de ventilation automatique (10).

10. Dispositif selon la revendication 8 ou 9, **caractérisé par le fait qu'**il comporte une unité de chauffage (8) et/ou une unité de réfrigération (9) et que l'unité de contrôle (7) est installée de façon qu'elle active l'unité de chauffage (8) ou de réfrigération (9), si la température (Ti) à l'intérieur de la pièce est inférieure ou supérieure à un intervalle fixé et défini de température (T1opt-T4opt, T1beh-T8beh).

11. Dispositif selon la revendication 8 à 10, **caractérisé par le fait qu'**il comporte une unité d'humidification de l'air (11) et/ou une unité de déshumidification de l'air (12) et que l'unité de contrôle (7) est installée de façon qu'elle active l'unité d'humidification de l'air (11) ou de déshumidification de l'air (12), si l'humidité relative de l'air (rFi) à l'intérieur de la pièce est inférieure ou supérieure à un intervalle fixé et défini (rF1opt-rF4opt, rF1beh-rF8beh) de l'humidité relative de l'air.

12. Dispositif selon l'une des revendications 1 à 8, **caractérisé par le fait qu'**il comporte une unité de mesure du taux de dioxyde de carbone (4) et que l'unité de contrôle (7) est installée de façon qu'elle active l'unité (6, 10) pour le déclenchement d'un processus d'aération, si le taux de dioxyde de carbone à l'intérieur de la pièce dépasse une valeur limite (maxCO2) définie du taux de dioxyde de carbone.
